# EUROPÄISCHE PATENTSCHRIFT

(11) **EP 1 619 971 B1**
(45) Veröffentlichungstag und Bekanntmachung des Hinweises auf die Patenterteilung: **25.04.2007**
(21) Anmeldenummer: 04716186.4
(22) Anmeldetag: 02.03.2004
(51) Int. Cl.: A43B 5/04, A43B 19/00, A43B 23/17

(54) **INNENSCHUH FÜR SPORTSCHUHE, INSBESONDERE SKISCHUHE**
INNER SHOE FOR SPORTS SHOES, IN PARTICULAR FOR SKI BOOTS
CHAUSSURE INTERIEURE POUR CHAUSSURES DE SPORT, NOTAMMENT POUR BOTTES DE SKI

(30) Priorität: 07.05.2003 AT 6872003
(43) Veröffentlichungstag der Anmeldung: 01.02.2006
(73) Patentinhaber: Fischer Gesellschaft m.b.H., 4910 Ried im Innkreis (AT)
(72) Erfinder: SCHROTZHAMMER, Günter, A-4973 St Martin (AT)
(74) Vertreter: Sonn & Partner Patentanwälte
(86) Internationale Anmeldenummer: PCT/AT2004/000064
(87) Internationale Veröffentlichungsnummer: WO 2004/098336

(56) Entgegenhaltungen:
- DE-A- 1 901 606
- DE-A- 4 129 270
- US-A- 4 523 392
- US-A1- 2001 018 805
- US-A1- 2001 054 240

## Beschreibung

Die Erfindung betrifft einen Innenschuh für Sportschuhe, insbesondere Skischuhe, gemäß dem Oberbegriff des Patentanspruches 1.

Dokument US 2001/0018805 A beschreibt einen solchen Innenschuh.

Bei den herkömmlichen Innenschuhen für Skischuhe ist die Schuhsohle zumindest im Fersenbereich leicht nach oben gezogen, was den Nachteil hat, dass beim Ein- und Ausbau des Innenschuhes in die harte Skischuhschale durch den nach oben gezogenen Fersenbereich der Schuhsohle Angriffsflächen entstehen, welche zum Ablösen der Innenschuhsohle führen können.

Aufgabe der vorliegenden Erfindung ist, solche und ähnliche Verschleißeigenschaften zu vermeiden.

Diese Maßnahme wird erfindungsgemäß dadurch gelöst, dass im Fersenbereich eine mit der Schuhsohle abschließende Kappe befestigt ist.

Nach einem weiteren Merkmal der Erfindung ist die Kappe auf die Außenfläche des Innenschuhes aufgeklebt.

Nach einem weiteren Merkmal der Erfindung besteht die Kappe aus Kunststoff.

Die Erfindung wird anhand der Zeichnung näher erläutert, in welcher ein Ausführungsbeispiel des Erfindungsgegenstandes dargestellt ist.

Es zeigen:
- Fig. 1: eine Seitenansicht des Innenschuhes;
- Fig. 2: eine Druntersicht desselben; und
- Fig. 3: einen mittigen Längsschnitt im Bereich der Sohle.

In den Fig. bezeichnet 1 den Innenschuh, welcher im Fersenbereich eine Kunststoffkappe 2 besitzt, die auf die Außenfläche 3 des Innenschuhes 1 aufgeklebt ist. Die Schuhsohle 4 ist leicht nach oben gezogen und im Fersenbereich mit einem Ausschnitt 5 versehen, in welchem die Kunststoffkappe 2 eingesetzt ist, so dass diese mit der Schuhsohle 4 abschließt und auch mit dem hochgezogenen Teil 6 der Schuhsohle 4 bündig abschließt.

Selbstverständlich können im Rahmen der Erfindung verschiedenen konstruktive Änderungen vorgenommen werden. So besteht die Möglichkeit, die Kappe aus einem anderen geeigneten Material als Kunststoff herzustellen. Weiters ist auch die Befestigung der Kappe am Innenschuh dem Ermessen des Erzeugers überlassen.

## Patentansprüche

1. Innenschuh für Sportschuhe, insbesondere Skischuhe, welcher einen Oberteil und eine Schuhsohle aufweist, im Fersenbereich eine Kunststoffkappe (2) besitzt, die auf der Außenfläche (3) des Innenschuhes (1) befestigt ist und mit der Schuhsohle (4) bündig abschließt, **dadurch gekennzeichnet, dass**
die Schuhsohle (4) ausgenommen des Fersenbereiches über die Außenfläche (3) des Innenschuhes (1) nach oben gezogen ist und im Fersenbereich einen Ausschnitt (5) besitzt, in welchem die Kunststoffkappe (2) eingesetzt ist.

2. Innenschuh nach Anspruch 1, **dadurch gekennzeichnet, dass** die Kunststoffkappe (2) mit dem hochgezogenen Teil (6) der Schuhsohle (4) bündig abschließt.

## Claims

1. An inner boot for sports boots, in particular ski boots, which comprises an upper part and a boot sole, has a plastics cap (2) in the heel region, which plastics cap is fastened to the outer surface (3) of the inner boot (1) and ends flush with the boot sole (4), **characterised in that** the boot sole (4), except for the heel region, is pulled upwards over the outer surface (3) of the inner boot (1) and has a cut-out portion (5) in the heel region, in which cut-out portion the plastics cap (2) is inserted.

2. The inner boot according to claim 1, **characterised in that** the plastics cap (2) ends flush with the pulled-up part (6) of the boot sole (4).

## Revendications

1. Chaussure intérieure pour des chaussures de sport, en particulier pour des chaussures de ski, qui comporte une partie supérieure et une semelle, qui présente dans la zone de talon un embout (2) en matière synthétique qui est fixé sur la surface extérieure (3) de la chaussure intérieure (1) et qui se termine de façon affleurante sur la semelle (4), **caractérisée en ce que** la semelle (4), à l'exception de la zone de talon, est rabattue vers le haut sur la surface extérieure (3) de la chaussure intérieure (1) et présente dans la zone de talon une échancrure (5), dans laquelle est inséré l'embout (2) en matière synthétique.

2. Chaussure intérieure selon la revendication 1, **caractérisée en ce que** l'embout (2) en matière synthétique se termine de façon affleurante sur la partie (6) rabattue vers le haut de la semelle (4).
